# EUROPÄISCHE PATENTSCHRIFT

(11) **EP 0 117 555 B1**
(45) Veröffentlichungstag und Bekanntmachung des Hinweises auf die Patenterteilung: **13.01.1988**
(21) Anmeldenummer: 84101986.2
(22) Anmeldetag: 24.02.1984
(51) Int. Cl.: B05B 1/18

(54) **Handbrause mit einem Betätigungsgriff**
Spray head with a control handle
Pomme de douche comportant un élément de manoeuvre

(30) Priorität: 28.02.1983 DE 3306947
(43) Veröffentlichungstag der Anmeldung: 05.09.1984
(73) Patentinhaber: FRIEDRICH GROHE ARMATURENFABRIK GmbH & CO, D-5870 Hemer 1 (DE)
(72) Erfinder: Gottwald, Adolf, D-5860 Iserlohn (DE); Köster, Wilfried, D-5750 Menden 2 (DE)

(56) Entgegenhaltungen:
- DE-A- 2 821 195
- FR-A- 2 324 374
- FR-A- 2 453 680

## Beschreibung

Die Erfindung betrifft eine Handbrause mit den im Oberbegriff des Anspruchs 1 angegebenen Merkmalen.

Eine derartige Einrichtung ist aus der FR-A-2 324 374 bekannt. Als Umschaltventil ist hierbei ein Drehschieber vorgesehen. Die Betätigung erfolgt durch ein Verschwenken eines im Bereich der Wasseraustrittsöffnungen angeordneten Hebels. Für die Betätigung ist am äußeren Ende des Hebels eine entsprechend der Wandung des Brausekopfes bogenartig geformte, vorstehende Griffplatte ausgebildet. Eine selbsttätige Rückstellung in einen bevorzugten Wasserauslauf ist nicht vorgesehen.

Bei einer anderen Handbrauseneinrichtung ist zum Umschalten ein Schiebeschalter (DE-C-23 24 077) vorgesehen, bei dem ebenfalls eine selbsttätige Rückstellung in einen bevorzugten Wasserauslauf nicht möglich ist. Außerdem benötigt die Einrichtung relativ viel Platz und ist parallel zum Handgriff der Handbrause anzuordnen. Der Erfindung liegt die Aufgabe zugrunde, einen kostengünstig herstellbaren Handgriff für die Betätigung eines Umschaltventils für Brausen zu schaffen, der eine leichte Handhabung der Umstellung ermöglicht und darüber hinaus den hygienischen und ästhetischen Anforderungen im Sanitärbereich gerecht wird.

Diese Aufgabe wird erfindungsgemäß durch die im kennzeichnenden Teil des Anspruchs 1 angegebenen Merkmale gelöst. Weitere Ausgestaltungen der Erfindung sind in den Ansprüchen 2 und 3 angegeben.

Die mit der Erfindung erzielbaren Vorteile bestehen insbesondere darin, daß der erfindungsgemäße Betätigungsgriff in Form eines um den Brausekopf herumgeführten Bügels gebildet ist, wobei dieser mit einer Hand in jede Stellposition des Umschaltventils gebracht werden kann. Der als Bügel ausgebildete Betätigungsgriff kann dabei in einer im Brausekopf ausgebildeten Nute eingelassen werden, wodurch eine harmonische Integration des Betätigungsgriffs in den Brausekopf erreicht wird. Darüber hinaus wird es mit dem Betätigungsgriff ermöglicht, auch Umschaltventile, die bei Absperrung des Wasserzuflusses automatisch in eine bevorzugte Ausflußstellung zurückkehren, von Hand in jede Stellposition bei austretendem Wasser zu schalten.

Zweckmäßig wird die Nute und der Betätigungsgriff so bemessen, daß etwa eingedrungenes Wasser oder Schmutzpartikel leicht aus der Nute ausgeschwemmt werden können. Schließlich kann der als ringförmiger Bügel ausgebildete Betätigungsgriff an der Außenfläche eine konvexe Wölbung aufweisen, so daß besonders günstige ergonomische Bedienungseigenschaften erzielt werden können.

Ein Ausführungsbeispiel der Erfindung ist in der Zeichnung dargestellt und wird im folgenden näher erläutert. Es zeigt
Figur 1 eine Handbrause in Seitenansicht, teilweise geschnitten;
Figur 2 die Handbrause gemäß Figur 1 in der Schnittebene II;
Figur 3 die Handbrause gemäß Figur 1 in Draufsicht.

Die in der Zeichnung dargestellte Handbrause besteht aus einem Handgriff 2 und einem Brausekopf 1. An dem Handgriff 2 kann mittels einer Schnellkupplung 21 ein in der Zeichnung nicht dargestellter Schlauch für die Wasserzuführung angeschlossen werden.

In einer im Mantelbereich des Brausekopfes 1 eingelassenen Nute 11 ist ein ringförmig ausgebildeter Bügel 3 eingefügt. Der Bügel 3 ist mit einer Spindel 4 mittels Schnappverbindung fest verbunden. Die Spindel 4 und somit der Bügel 3 wird von Federn in einer neutralen Mittelposition gehalten, wobei der Wasserausfluß in der bevorzugten Ausflußrichtung über einen Wasserstrahlbelüfter 12 abgegeben wird. Wird nun eine Umschaltung erwünscht, so genügt ein Druck in Achsrichtung der Spindel 4 auf den Bügel 3 und ein Ventilkegel 41 versperrt den Abfluß in den Wasserstrahlbelüfter 12 und gibt den Weg frei für einen Brausestrahlbildner 13. Wird nunmehr der Bügel 3 losgelassen, so kehrt er durch die Federkraft in seine neutrale Mittelposition zurück, während der Ventilkegel durch den anstehenden Wasserdruck in der neu eingenommenen Position gehalten wird. Erst wenn der Wasserzufluß abgestellt wird, wird der Ventilkegel 41 durch eine Rückstellfeder in seine bevorzugte Position zurückgeführt, so daß dann wiederum der Ausfluß über den Wasserstrahlbelüfter 12 freigegeben wird. Soll nun während des Betriebs eine erneute Umstellung von dem Brausestrahlbildner 13 auf den Wasserstrahlbelüfter 12 ohne Absperren des Wasserzuflusses erfolgen, so kann mit Hilfe des ringförmigen Bügels der Ventilkegel 41 über die Spindel 4 in seine bevorzugte Stellung gegen den anstehenden Wasserdruck zurückgezogen werden.

Um eine besonders gute Griffigkeit und Stellmöglichkeit zu erzielen, ist der Bügel 3 an seiner Außenfläche mit einer Wölbung 31 versehen, wobei die Wölbung etwa einen Radius von 0,5 des Durchmessers des Brausekopfes aufweist. Zur sicheren Führung des Bügels 3 sind an der Mantelfläche Führungsrippen 32 angeformt, die an entsprechend ausgebildeten Flächen des Brausekopfes 1 gleitend anliegen.

## Patentansprüche

1. Handbrause mit einem Betätigungsgriff für eine Einrichtung zum Umschalten zwischen zwei Strahlaustrittsarten mit einem zum Teil um den Brausekopf (1) herumgeführten Griffstück, dadurch gekennzeichnet, daß als Griffstück ein etwa ringförmiger Bügel (3) um die verlängerte Achse des Handgriffs (2) am Brausekopf (1) angeordnet ist, wobei der Bügel (3) wenigstens zum Teil von einer etwa senkrecht zum Handgriff (2) angeordneten Nute (11) im Brausekopf (1) aufgenommen und lose geführt ist.

2. Handbrause nach Anspruch 1, dadurch gekennzeichnet, daß der ringförmige Bügel (3) an der Außenfläche eine Wölbung (31) mit einem Radius von etwa 0,5 des Radius des Brausekopfes (1) hat.

3. Handbrause nach einem der Ansprüche 1 oder 2, dadurch gekennzeichnet, daß der ringförmige Bügel (3) zusätzlich mit Führungsrippen (32) am Brausekopf (1) geführt ist.

## Claims

1. Hand shower having an operating grip for a device for switching between two types of jet outlet, having a grip piece arranged round part of the shower head (1), characterised in that an approximately annular yoke (3) is arranged, as the grip piece, on the shower head (1) about the longitudinal axis of the handle (2), the yoke (3) being at least partially accommodated in a groove (11) in the shower head (1), which groove is arranged approximately perpendicular to the handle (2), and being guided loosely.

2. Hand shower according to claim 1, characterised in that the outer surface of the annular yoke (3) has a bulge (31) having a radius of approximately 0.5 of the radius of the shower head (1).

3. Hand shower according to either of claims 1 and 2, characterised in that the annular yoke (3) is additionally guided by guide ribs (32) on the shower head (1).

## Revendications

1. Douchette à poignée de commande pour un dispositif de commutation entre deux modes de sortie de jets comportant une poignée entourant en partie la tête (1) de la douchette, caractérisée en ce que la poignée est constituée par un étrier annulaire (3) entouré par le prolongement de l'axe de la poignée (2) sur la tête de douchette (1), l'étrier (3) étant logé au moins en partie dans une rainure (11) sensiblement perpendiculaire à la poignée (2) dans la tête de douchette (1), en y étant guidé librement.

2. Douchette selon la revendication 1, caractérisée en ce que l'étrier annulaire (3) présente sur sa surface extérieure une partie bombée (31) dont le rayon correspond sensiblement à la moitié du rayon de la tête de douchette (1).

3. Douchette selon l'une des revendications 1 ou 2, caractérisée en ce que l'étrier annulaire (3) est en outre guidé sur la tête de douchette (1) par des nervures de guidage (32).
